# FASCICULE DE BREVET EUROPEEN

(11) **EP 0 542 637 B1**
(45) Date de publication et mention de la délivrance du brevet: **23.07.1997**
(21) Numéro de dépôt: 92420361.5
(22) Date de dépôt: 14.10.1992
(51) Int. Cl.: H01H 33/12, H01H 33/66

(54) **Disjoncteur électrique à deux cartouches à vide en série**
Elektrischer Schalter mit zwei Vakuumschaltkapseln in Reihe
Electrical circuit breaker with two vacuum switch tubes in series

(30) Priorité: 17.10.1991 FR 9113062
(43) Date de publication de la demande: 19.05.1993
(73) Titulaire: SCHNEIDER ELECTRIC SA, 92100 Boulogne Billancourt (FR)
(72) Inventeur: Malkin, Peter, F-38050 Grenoble Cedex 9 (FR); Bolongeat-Mobleu, Roger, F-38050 Grenoble Cedex 9 (FR); Burnaz, Frédéric, F-38050 Grenoble Cedex 9 (FR)
(74) Mandataire: Ritzenthaler, Jacques

(56) Documents cités:
- EP-A- 0 115 739
- EP-A- 0 342 603
- EP-A- 0 433 184
- DE-C- 591 353
- FR-A- 2 611 310
- US-A- 3 824 359

## Description

L'invention est relative à un disjoncteur électrique à moyenne ou haute tension ayant par pôle un support de deux cartouches à vide dont chacune contient une paire de contacts séparables, lesquelles paires de contacts sont connectées électriquement en série par une connexion électrique, pour une augmentation de la tenue en tension du pôle et comprennent chacune un contact mobile, lesquels deux contacts mobiles sont reliés par une liaison mécanique pour ouvrir et fermer simultanément les deux paires de contacts sous l'action d'un mécanisme de commande.

Un disjoncteur connu (EP-A-342.603) du genre mentionné, comporte deux cartouches ou ampoules à vide, disposées l'une au dessus de l'autre, à l'intérieur d'un support allongé, porté par une console isolante solidaire d'un châssis. On sait que la tenue diélectrique des cartouches à vide est limitée et qu'il est extrêmement difficile de dépasser des tensions de chocs de 100 à 250KV. En connectant deux ou plusieurs cartouches en série, il est possible d'augmenter notablement cette tenue diélectrique et de réaliser des disjoncteurs à moyenne ou haute tension. Le disjoncteur connu précité est très volumineux et encombrant, et il nécessite une énergie de commande importante, pratiquement double de celle d'une cartouche unique. L'incorporation d'un tel disjoncteur dans une cellule pose de sérieux problèmes auxquels s'ajoutent les risques d'échauffement qui sont également doubles.

Par ailleurs, est également connu d'après le document EP-A-0433 184 un disjoncteur électrique à moyenne tension ayant par pôle un support pour une cartouche qui contient une paire de contacts d'arc séparables dont un est mobile, et un mécanisme de commande pour ouvrir et fermer les contacts. La cartouche est rigidement assujettie à l'intérieur d'une enceinte étanche remplie d'un gaz à rigidité diélectrique élevée et comporte une enveloppe isolante dont la ligne de fuite correspond à la tenue diélectrique de l'enveloppe dans le gaz à rigidité diélectrique élevée. Une paire de contacts principaux est disposée dans l'enceinte et connectée électriquement en parallèle des contacts agencées en contacts d'arc de la cartouche à vide, la paire de contacts prinipaux étant commandée par le mécanisme de commande pour s'ouvrir avant les contacts d'arc et se fermer après les contacts d'arc.

Enfin, le document EP-A- 0 517 620 (état de la technique selon l'article 54 (3) CBE) propose l'utilisation d'un ressort de pression de contacts précomprimé pour la commande de l'ampoule à vide du disjoncteur divulgué dans le document EP-A- 0 433 184 précité. Le disjoncteur selon EP-A-0 517 620 comprend aussi une seule ampoule à vide.

La présente invention a pour but de permettre la réalisation d'un disjoncteur électrique, à cartouche à vide, ayant une tenue diélectrique véritablement accrue.

Le disjoncteur selon l'invention est défini dans la revendication 1.

En disposant les cartouches à vide de la manière décrite dans la demande de brevet européen EP-A- 0 433 184 de la demanderesse, dans une enceinte remplie d'hexafluorure de soufre, il est possible de réduire notablement les dimensions externes des cartouches et de ce fait, celles de l'enceinte. La connexion des deux cartouches à vide en parallèle des contacts principaux, également logés à l'intérieur de l'enceinte remplie d'hexafluorure de soufre, impose le passage du courant permanent par les contacts principaux, ce qui évite tout échauffement des cartouches à vide dont les contacts peuvent être en un matériau de forte résistivité, notamment en un matériau réfractaire résistant à l'action de l'arc. Les contacts des cartouches à vide qui constituent les contacts d'arc du disjoncteur ne sont pas parcourus par le courant permanent, et leur énergie de commande peut être réduite par l'emploi d'un ressort de pression de contacts précomprimé, de la manière décrite en détail dans la demande de brevet EP-A-0 517 620 mentionnée ci-dessus, demande à laquelle on se référera avantageusement pour de plus amples détails. Tous ces avantages des cartouches à vide disposées dans l'hexafluorure de soufre, en l'occurrence leur faible encombrement, leur faible énergie de commande et leur faible dissipation de chaleur, facilite le logement de deux ou de plusieurs cartouches à vide dans une même enceinte et commandés par un mécanisme commun. Il est ainsi possible de réaliser des disjoncteurs à haute tension alliant les avantages de l'isolation à l'hexafluorure de soufre, et ceux de la coupure dans le vide.

La cartouche à vide comporte avantageusement une bobine engendrant un champ magnétique axial dans la zone de formation de l'arc, et les contacts d'arc sont en un matériau de forte résistivité, par exemple en un matériau réfractaire ou équivalent. Les contacts principaux sont avantageusement alignés, en position de fermeture, avec deux traversées disposées sur opposés de l'enceinte, de façon à réduire la trajectoire de passage du courant nominal. Les cartouches à vide sont juxtaposées à cette trajectoire rectiligne du courant, afin de faciliter par réduction de l'effet de boucle, la commutation du courant dans le circuit de shuntage, constitué par les cartouches à vide. Le contact principal mobile peut être un contact à couteau, pivotant ou rotatif assurant soit une simple coupure, soit une double coupure. La disposition des cartouches à vide à l'intérieur de l'enceinte remplie d'hexafluorure de soufre est déterminée par l'architecture générale du disjoncteur et dépend bien entendu du nombre de cartouches devant être incorporé à l'enceinte.

Dans un mode de mise en oeuvre préférentiel, deux cartouches sont disposées parallèlement avec leur contact mobile orienté d'un même côté et relié par une barre de commande. Une autre disposition avantageuse est une disposition alignée des deux cartouches à vide disposées l'une à la suite de l'autre. Dans ce dernier cas, les deux contacts mobiles des cartouches à vide se font face et sont reliés par un système de genouillère, assurant la commande simultanée des deux contacts mobiles.

Le mécanisme de commande assure de la manière usuelle, l'ouverture préalable des contacts principaux et inversement, la fermeture des contacts principaux après celle des contacts des cartouches à vide agissant en contacts d'arc. Le mécanisme de commande peut comporter un arbre rotatif traversant la paroi de l'enceinte et portant à l'intérieur de cette enceinte une manivelle de commande. Cette manivelle de commande peut être double ou être réalisée par deux manivelles, chacune solidaire de l'arbre de commande, des manivelles étant reliée par une biellette au contact d'arc mobile, tandis que l'autre est reliée au contact principal mobile. Il est également possible de réaliser le déplacement des contacts mobiles, en interconnectant mécaniquement les contacts d'arc et le contact principal et en transmettant le mouvement de commande de l'arbre rotatif directement à l'un de ces contacts, notamment au contact principal mobile. D'autres modes de commande sont bien entendu concevables sans sortir du cadre de l'invention telle que revendiquée.

Le disjoncteur selon l'invention est particulièrement approprié à une installation moyenne tension à isolation gazeuse, l'enceinte comportant alors une enveloppe métallique mise à la terre. La même enceinte peut contenir les trois pôles du disjoncteur, ce qui permet une réduction additionnelle de l'encombrement total.

D'autres avantages et caractéristiques ressortiront plus clairement de la description qui va suivre, de deux modes de mise en oeuvre de l'invention, donnés à titre d'exemple, et représentés aux dessins annexés dans lesquels:

La figure 1 est une vue schématique en élévation d'un disjoncteur selon l'invention, la paroi avant étant supposée enlevée.

La figure 2 est une vue analogue à celle de la figure 1, montrant une variante de réalisation du disjoncteur.

Sur les figures, un disjoncteur moyenne tension ou haute tension est logé dans une enceinte étanche 10, dont la paroi 11 métallique ou isolante peut être celle d'une installation ou d'un poste à isolation gazeuse, ou celle d'un pôle ou des trois pôles du disjoncteur. Le pôle représenté à la figure 1 comporte deux traversées étanches 12,13, deux conducteurs 14 d'entrée et de sortie 15 du courant qui se terminent à l'extérieur de l'enceinte 10 par des plages 16 de raccordement et à l'intérieur, respectivement par un contact principal fixe 17, et par un support 18 d'un contact principal mobile 19 en forme de couteau monté à pivotement sur un axe fixe 20. En position de fermeture du disjoncteur, le contact principal mobile 19 est aligné avec les traversées 12,13 et il coopère avec le contact principal fixe 17 pour fermer le circuit principal reliant les plages 16 d'entrée et de sortie. L'enceinte 10 est remplie d'un gaz à rigidité diélectrique élevée, notamment de l'hexafluorure de soufre à la pression atmosphérique ou en surpression.

L'enceinte 10 contient deux cartouches à vide 20,21, de forme générale cylindrique, dont les axes longitudinaux sont parallèles entre eux et parallèles à la direction d'alignement des traversées 12,13. Les deux cartouches 20,21 sont disposées l'une à côté de l'autre au même niveau, et à côté des contacts principaux 17,19. Les deux cartouches 20,21 sont identiques et comprennent chacune un contact fixe 22 qui coopère avec un contact mobile 23 monté à coulissement, et prolongé par une tige de commande 24, traversant d'une manière étanche l'un des fonds 25 de la cartouche vide 20,21. Les tiges de commande 24 des contacts mobiles 23 des cartouches 20,21, qui constituent des contacts d'arc, disposées d'un même côté, sont solidarisées par une barre transversale 26. Les deux cartouches à vide 20,21 sont connectées électriquement en série dans un circuit auxiliaire d'arc constitué par un conducteur de liaison 27, de la traversée 12 au contact fixe d'arc 22 de la cartouche 20, par un conducteur coudé 28, de liaison du contact mobile d'arc 23 de la cartouche 20, par l'intermédiaire du fond métallique 25, au contact fixe d'arc 22, de la cartouche 21 et un conducteur 29 de connexion du contact mobile d'arc 23 de la cartouche 21, par l'intermédiaire du fond métallique 25 à la traversée 13. Il est facile de voir que ce circuit auxiliaire constitué par le conducteur 27, la cartouche 20, le conducteur 28, la cartouche 21 et le conducteur 29 est connecté en parallèle des contacts principaux 17,19.

Un arbre rotatif de commande 30 traverse la paroi 11 de l'enceinte, et porte à son extrémité interne, une manivelle à deux bras 31,32 dont l'une 31 est reliée par une biellette 33 au contact principal pivotant 19, et dont l'autre 32 est reliée par une biellette 34 à un coulisseau 35 solidaire de la barre transversale 26. La liaison entre la branche 32 et la biellette 34 comporte une boutonnière 36, qui constitue une liaison à course morte, sollicitée en extension par un ressort 37 précomprimé. Le mécanisme est agencé de manière qu'au cours d'une manoeuvre d'ouverture du disjoncteur, commandé par une rotation de l'arbre 30 dans le sens inverse des aiguilles d'une montre, les contacts d'arc 23 restent en un premier temps fermé, grâce à la course morte 36. Le courant qui passait par les contacts principaux 17,19, est commuté dans le circuit d'arc sans formation d'arc sur les contacts principaux 17,19. Une rotation poursuivie de l'arbre 30 provoque l'ouverture des contacts d'arc 23 et celle du disjoncteur. La manoeuvre inverse de fermeture, commandée par une rotation dans le sens des aiguilles d'une montre de l'arbre de commande 30, ferme en premier les contacts d'arc 23 et par la suite les contacts principaux 17,19, d'une manière bien connue des spécialistes. Le ressort précomprimé 37 n'intervient que sur une course très limitée entre la fermeture des contacts d'arc 22,23 et la fermeture des contacts principaux 17,19, ce qui permet de réduire notablement l'énergie de manoeuvre, de la manière décrite dans la demande EP-A-0517620 précitée à laquelle on se reportera avantageusement pour de plus amples détails sur le fonctionnement du mécanisme de commande.

L'enveloppe cylindrique 38 des cartouches à vide 20,21 est en matière céramique ou en verre avec une surface externe lisse, dont la longueur axiale définie la ligne de fuite critique de la cartouche 20,21. Cette longueur axiale est déterminée en fonction de la tension, pour assurer une tenue diélectrique suffisante, et cette longueur est notablement inférieure à celle d'une cartouche placée dans l'air. La connexion en série des deux cartouches 20,21 augmente notablement et double pratiquement la tenue de tension du disjoncteur.

Le courant permanent parcourt les contacts principaux 14,17,19,13, et les pièces de contacts des contacts d'arc 22,23 peuvent être en un matériau de forte résistivité, puisqu'ils ne sont parcourus par le courant que pendant la courte durée de commutation du courant dans le circuit auxiliaire. Un champ magnétique axial est engendré par la trajectoire du courant dans les contacts d'arc 22,23, ou par une bobine (non représentée) pour engendrer une diffusion de l'arc et la forte résistivité des pièces de contacts, contribue à réduire les courants induits dans ces contacts par ce champ magnétique.

Il est facile de voir qu'un nombre supérieur de cartouches à vide 20,21 peut être logé dans l'enceinte 10, et que l'invention n'est pas limitée à une disposition particulière de ces cartouches, ou à une struture particulière de celles-ci. Le mécanisme de commande et la structure des contacts principaux peuvent également modifiés, de la manière décrite par la suite, en référence à la figure 2.

Sur la figure 2, les mêmes numéros de référence sont utilisés pour désigner des pièces analogues ou identiques à celles de la figure 1. On reconnait les traversées alignées 13,14 qui portent chacune à leur extrémité un contact fixe principal 17,39, coopérant avec un contact principal mobile 40 en forme de pont de contacts rotatifs, venant en position de fermeture au contact des contacts fixes 17,39, pour constituer un circuit principal aligné 14,40,13. Les cartouches à vide 20,21 sont disposées sur un même axe parallèle et adjacent au circuit principal 14,40,39. Les cartouches 20,21 sont espacées et leur contact mobile 23 se font face en coopérant avec un mécanisme à genouillère 41 intercalé entre les deux contacts mobiles d'arc 23. A chaque tige de contacts 24 est articulée une biellette 42 se terminant à l'extrémité opposée par une boutonnière 43. Les deux boutonnières 43 se superposent et sont traversées par un axe 44 porté par une bielle de liaison 45, articulé sur le contact principal mobile 40. Un ressort précomprimé 37 sollicite l'axe 44 vers le fond des boutonnières 43. Le disjoncteur étant en position ouverte, représentée sur la figure 2, on comprend qu'une rotation dans le sens inverse des aiguilles d'une montre de l'arbre de commande 30, provoque une rotation du contact principal mobile 40 vers la position de fermeture, laquelle rotation est transformée par la bielle 45 en un mouvement de coulissement vers la droite de l'axe 44. Cette translation de l'axe 44 provoque une extension des genouillères constituée par les biellettes 42 et les tiges de contacts 24, et une fermeture des contacts d'arc 22,23. Les ressorts précomprimés 37 n'interviennent qu'en fin de course d'une fermeture des contacts d'arc 22,23 et il est clair que ceux-ci se ferment simultanément, l'ensemble étant agencé pour qu'ils se ferment avant les contacts principaux 17,40,39, d'une manière bien connue.

Un conducteur électrique 27 relie la traversée 14 au contact d'arc fixe 22 de la cartouche 20, tandis que les deux contacts mobiles d'arc 23 sont connectés électriquement par un conducteur 46, et que le contact d'arc fixe 22 de la cartouche 21 est relié par un conducteur 47 à la traversée 13. On voit que le circuit auxiliaire 27,20,46,21,47 shunte les contacts principaux 17,40,39 et que les cartouches 20,21 sont connectées en série dans ce circuit auxiliaire. Le fonctionnement est bien entendu identique à celui décrit ci-dessus, en référence à la figure 1, l'emploi d'un contact principal mobile 40 à double coupure améliorant la tenue en tension pour une course d'ouverture inférieure.

Les cartouches 20,21 sont fixées à la paroi 11 par tout moyen approprié, notamment par des supports isolants (non représentés) ou notamment par les conducteurs de connexion (27,29; 27,46,47) agencés en supports solidarisés à la paroi 11.

## Revendications

1. Disjoncteur électrique à moyenne ou haute tension ayant par pôle un support (27,29; 27,46,47) d'au moins deux cartouches (20,21) à vide dont chacune contient une paire de contacts séparables (22,23), lesquelles paires de contacts sont connectées électriquement en série par une connexion électrique (28,46), pour une augmentation de la tenue en tension du pôle et comprennent chacune un contact mobile (23), lesquels deux contacts mobiles (23) sont reliés par une liaison mécanique (26;44) pour ouvrir et fermer simultanément les deux paires de contacts (22,23) sous l'action d'un mécanisme de commande (30,41),
disjoncteur dans lequel :
- les deux cartouches (20,21) sont rigidement assujetties à l'intérieur d'une enceinte étanche (10), remplie d'un gaz à rigidité diélectrique élevée, qui contient ladite connexion électrique (28;46) entre les paires de contacts (22,23) et ladite liaison mécanique (26;44) entre les contacts mobiles (23),
- chaque cartouche à vide (20,21) comporte une enveloppe isolante (38) dont la ligne de fuite correspond à la tenue diélectrique de l'enveloppe dans le gaz à rigidité diélectrique élevée, une paire de contacts principaux (17,19; 17,39,40) disposée dans ladite enceinte (10) est connectée électriquement en parallèle des paires de contacts agencées en contacts d'arc (22,23) des deux cartouches à vide (20,21) en série, et est commandée par ledit mécanisme de commande (30) pour s'ouvrir avant les contacts d'arc (22,23) et se fermer après les contacts d'arc,
- et ledit mécanisme de commande (30;41) des contacts d'arc mobiles (23) comporte une liaison à course morte (31-36;42-45) sollicitée en extension par un ressort (37) de pression de contact précomprimé à course d'action limitée, de sorte qu'au cours d'une manoeuvre de fermeture du disjoncteur, ledit ressort (37) subit successivement une compression accrue, suivie d'une réduction de cette compression en fin du mouvement de fermeture, et inversement qu'au cours d'une manoeuvre d'ouverture, ledit ressort (37) subit successivement une compression accrue, suivie d'une réduction de cette compression et d'une séparation des contacts d'arc (22,23).

2. Disjoncteur électrique selon la revendication 1, caractérisé en ce que chaque cartouche à vide (20,21) comporte des moyens de production d'un champ magnétique axial dans la zone de formation d'un arc, tiré à l'intérieur de la cartouche lors de la séparation des contacts d'arc (22,23).

3. Disjoncteur électrique selon la revendication 1 ou 2, caractérisé en ce que les contacts d'arc (22,23) sont en un matériau de forte résistivité, en particulier en un matériau réfractaire.

4. Disjoncteur électrique selon la revendication 1,2 ou 3, caractérisé en ce que ladite enceinte (10) comporte deux traversées étanches (13,14) agencées respectivement en conducteur d'entrée et de sortie, les deux traversées (13,14) et les contacts principaux (17,19; 17,40,39), en position fermée, étant sensiblement alignés, et que les cartouches à vides (20,21) sont disposées parallèlement et à côté de la ligne définie par les traversées et les contacts principaux (17,19;17,40,39).

5. Disjoncteur électrique selon la revendication 4, caractérisé en ce que les deux cartouches à vide (20,21) sont disposées l'une à côté de l'autre avec leurs contacts mobiles (23) orientés d'un même côté, et que la liaison mécanique entre ces deux contacts mobiles (23) comporte une barre (26) reliée au mécanisme de commande (30).

6. Disjoncteur électrique selon la revendication 4, caractérisé en ce que les deux cartouches à vide (20,21) sont alignées et disposées l'une à la suite de l'autre avec leurs contacts mobiles (23) se faisant face, et que la liaison mécanique (41) entre ces deux contacts mobiles (23) comporte une genouillère (42,44).

7. Disjoncteur électrique selon l'une quelconque des revendications précédentes, caractérisé en ce que lesdits contacts principaux (17,40,39) assurent une double coupure.

8. Disjoncteur électrique selon la revendication 5, caractérisé en ce que le mécanisme de commande comporte un arbre rotatif (30) de commande pénétrant d'une manière étanche à l'intérieur de ladite enceinte (10) où il porte deux manivelles (31,32), l'une (32) reliée par une biellette (34) à la barre (26) de liaison des deux contacts d'arc mobiles (23), et l'autre (31) reliée par une biellette (33) au contact principal mobile (19), agencé en contact pivotant.

9. Disjoncteur électrique selon la revendication 6, caractérisé en ce que le mécanisme de commande comporte un arbre rotatif (30) de commande pénétrant d'une manière étanche à l'intérieur de ladite enceinte (10) où il porte une manivelle (31) reliée au contact principal mobile (40), agencé en contact rotatif, et que ladite genouillère (42,44) de commande des contacts mobiles d'arc (23) est reliée par une bielle (45) au contact principal rotatif (40).

## Claims

1. A medium or high voltage electrical circuit breaker having per pole a support (27, 29; 27, 46, 47) of at least two vacuum cartridges (20, 21) each of which contains a pair of separable contacts (22, 23), which pairs of contacts are electrically connected in series by an electrical connection (28, 46) to increase the voltage withstand of the pole and which both comprise a movable contact (23), which two movable contacts (23) are connected by a mechanical connection (26; 44) to open and close the two pairs of contacts (22, 23) simultaneously due to the action of an operating mechanism (30, 41), a circuit breaker wherein :
- the two cartridges (20, 21) are rigidly secured inside a sealed enclosure (10), filled with a high dielectric strength gas, which contains said electrical connection (28; 46) between the pairs of contacts (22, 23) and said mechanical connection (26; 44) between the movable contacts (23),
- each vacuum cartridge (20, 21) comprises an insulating housing (38) whose creepage distance corresponds to the dielectric withstand of the housing in the high dielectric strength gas, a pair of main contacts (17, 19; 17, 39, 40) arranged in said enclosure (10) is electrically connected in parallel with the pairs of contacts arranged as arcing contacts (22, 23) of the two serially mounted vacuum cartridges (20, 21), and is operated by said operating mechanism (30) to open before the arcing contacts (22, 23) and to close after the arcing contacts,
- and said operating mechanism (30, 41) of the movable arcing contacts (23) comprises a dead travel link (31-36; 42-45) biased in extension by a precompressed contact pressure spring (37) with limited action travel, so that in the course of a closing operation of the circuit breaker, said spring (37) successively undergoes an increased compression followed by a reduction of this compression at the end of the closing movement, and inversely that in the course of an opening operation, said spring (37) successively undergoes an increased compression followed by a reduction of this compression and a separation of the arcing contacts (22, 23).

2. The electrical circuit breaker according to claim 1, characterized in that each vacuum cartridge (20, 21) comprises means for producing an axial magnetic field in the formation zone of an arc, drawn inside the cartridge when separation of the arcing contacts (22, 23) takes place.

3. The electrical circuit breaker according to claim 1 or 2, characterized in that the arcing contacts (22, 23) are made of a material with a high resistivity, in particular of a refractory material.

4. The electrical circuit breaker according to claim 1, 2 or 3, characterized in that said enclosure (10) comprises two tight bushings (13, 14) arranged respectively as input and output conductor, the two bushings (13, 14) and the main contacts (17, 19; 17, 40, 39), in. the closed position, being appreciably aligned, and that the vacuum cartridges (20, 21) are arranged in parallel and next to the line defined by the bushings and the main contacts (17, 19; 17, 40, 39).

5. The electrical circuit breaker according to claim 4, characterized in that the two vacuum cartridges (20, 21) are arranged next to one another with their movable contacts (23) facing the same side, and that the mechanical link between these two movable contacts (23) comprises a bar (26) connected to the operating mechanism (30).

6. The electrical circuit breaker according to claim 4, characterized in that the two vacuum cartridges (20, 21) are aligned and arranged following one another with their movable contacts (23) facing one another, and that the mechanical link (41) between these two movable contacts (23) comprises a toggle (42,44).

7. The electrical circuit breaker according to any one of the foregoing claims, characterized in that said main contacts (17, 40, 39) perform double breaking.

8. The electrical circuit breaker according to claim 5, characterized in that the operating mechanism comprises a rotary operating shaft (30) penetrating tightly into said enclosure (10) where it bears two cranks (31, 32), one (32) connected by a connecting rod (34) to the bar (26) linking the two movable arcing contacts (23), and the other (31) connected by a connecting rod (33) to the movable main contact (19) arranged as a pivoting contact.

9. The electrical circuit breaker according to claim 6, characterized in that the operating mechanism comprises a rotary operating shaft (30) penetrating tightly into said enclosure (10) where it bears a crank (31) connected to the movable main contact (40) arranged as a rotary contact, and that said toggle (42, 44) operating the movable arcing contacts (23) is connected by a connecting rod (45) to the rotary main contact (40).

## Patentansprüche

1. Mittelspannungs- oder Hochspannungs-Leistungsschalter, welcher pro Pol einen Träger (27, 29; 27, 46, 47) mit mindestens zwei Vakuumschaltröhren umfaßt (20, 21), die jeweils ein trennbares Kontaktpaar (22, 23) enthalten, wobei die Kontaktpaare zur Erhöhung der Spannungsfestigkeit des Pols über eine elektrische Verbindung (28, 46) in Serie geschaltet sind sowie jeweils einen beweglichen Kontakt (23) aufweisen und die beiden beweglichen Kontakte (23) zur gleichzeitigen Ein- und Ausschaltung der beiden Kontaktpaare (22, 23) unter Einwirkung eines Antriebsmechanismus' (30; 41) über eine mechanische Verbindung (26; 44) miteinander verbunden sind, dadurch gekennzeichnet, daß in dem Leistungsschalter
- die beiden Schaltröhren (20, 21) im Inneren eines, mit einem Gas hoher dielektrischer Festigkeit gefüllten gasdichten Gehäuse (10) fest montiert sind, welches die genannte elektrische Verbindung (28; 46) zwischen den Kontaktpaaren (22, 23) und die genannte mechanische Verbindung (26; 44) zwischen den beweglichen Kontakten (23) enthält,
- jede Schaltröhre (20, 21) eine lsolierstoffumhüllung (38) aufweist, deren Kriechstrecke die dielektrische Festigkeit der Umhüllung in der Umgebung des Gases mit hoher dielektrischer Festigkeit bestimmt und ein im Inneren des genannten Gehäuses (10) angeordnetes Hauptkontaktpaar (17, 19; 17, 39, 40) elektrisch zu den, als Lichtbogenkontakte (22, 23) ausgebildeten Kontakten der beiden in Serie geschalteten Vakuumschaltröhren (20, 21) geschaltet ist und über den genannten Antriebsmechanismus (30) betätigt wird, um vor den Lichtbogenkontakten (22, 23) zu öffnen und nach den Lichtbogenkontakten zu schließen,
- und der genannte Schaltmechanismus (30; 41) der beweglichen Lichtbogenkontakte (23) eine Freilaufkupplung (31-36; 42-45) umfaßt, die durch eine vorgespannte Kontaktdruckfeder (37) mit begrenztem Wirkhub in Streckrichtung beaufschlagt wird, derart daß die genannte Feder (37) im Verlauf einer Einschalthandlung des Leistungsschalters zunächst eine zunehmende Kompression und anschließend, gegen Ende des Einschalthubs eine Verringerung dieser Kompression erfährt und die genannte Feder (37) umgekehrt, im Verlauf einer Ausschaltbewegung zunächst eine zunehmende Kompression erfährt, auf die eine Verringerung dieser Kompression sowie eine Trennung der Lichtbogenkontakte (22, 23) folgt.

2. Leistungsschalter nach Anspruch 1, dadurch gekennzeichnet, daß jede Schaltröhre (20, 21) Mittel zur Erzeugung eines axialen Magnetfelds in der Zone umfaßt, in welcher der im Innern der Schaltröhre bei der Trennung der Lichtbogenkontakte (22, 23) gezogene Lichtbogen entsteht.

3. Leistungsschalter nach Anspruch 1 oder 2, dadurch gekennzeichnet, daß die Lichtbogenkontakte (22, 23) aus einem Material mit hohem spezifischem Widerstand, insbesondere aus einem hitzebeständigen Material bestehen.

4. Leistungsschalter nach Anspruch 1, 2 oder 3, dadurch gekennzeichnet, daß das genannte Gehäuse (10) zwei, als Eingangs- bzw. Ausgangsleiter ausgebildete gasdichte Durchführungen (13, 14) umfaßt, wobei die beiden Durchführungen (13, 14) und die Hauptkontakte (17, 19; 17, 40, 39) in der Einschaltstellung annähemd miteinander fluchten, und daß die Vakuumschaltröhren (20, 21) parallel sowie neben der von den Durchführungen und den Hauptkontakten (17, 19; 17, 40, 39) definierten Achse angeordnet sind.

5. Leistungsschalter nach Anspruch 4, dadurch gekennzeichnet, daß die beiden Vakuumschaltröhren (20, 21) nebeneinander angeordnet und ihre beweglichen Kontakte (23) zur gleichen Seite hin ausgerichtet sind, und daß die mechanische Verbindung zwischen diesen beiden beweglichen Kontakten (23) eine mit dem Antriebsmechanismus (30) verbundene Stange (26) umfassen.

6. Leistungsschalter nach Anspruch 4, dadurch gekennzeichnet, daß die beiden Vakuumschaltröhren (20, 21) fluchtend hintereinander angeordnet und ihre beweglichen Kontakte (23) einander zugewandt sind, und daß die mechanische Verbindung (41) zwischen diesen beiden Kontakten (23) ein Kniehebelsystem (42, 44) umfaßt.

7. Leistungsschalter nach irgendeinem der vorhergehenden Ansprüche, dadurch gekennzeichnet, daß die genannten Hauptkontakte (17, 40, 39) eine doppelte Trennstelle gewährleisten.

8. Leistungsschalter nach Anspruch 5, dadurch gekennzeichnet, daß der Antriebsmechanismus eine Schaltwelle (30) umfaßt, die gasdicht in das Innere des genannten Gehäuses (10) hineinragt und dort zwei Hebel (31, 32) trägt, von denen einer (32) über einen Gelenkhebel (34) an die Verbindungsstange (26) der beiden beweglichen Lichtbogenkontakte (23) und der andere (31) über einen Gelenkhebel (33) an den, als Schwenkkontakt ausgebildeten, beweglichen Hauptkontakt (19) angekoppelt ist.

9. Leistungsschalter nach Anspruch 6, dadurch gekennzeichnet, daß der Antriebsmechanismus eine Schaltwelle (30) umfaßt, die gasdicht in das Innere des genannten Gehäuses (10) hineinragt und dort einen Hebel (31) trägt, der an den als Drehkontakt ausgebildeten beweglichen Hauptkontakt (40) angekoppelt ist, und daß das genannte Kniehebelsystem (42, 44) zur Betätigung der beweglichen Lichtbogenkontakte (23) über eine Stange (45) mit dem drehbaren Hauptkontakt (40) verbunden ist.
